# EUROPÄISCHE PATENTSCHRIFT

(11) **EP 0 274 678 B1**
(45) Veröffentlichungstag und Bekanntmachung des Hinweises auf die Patenterteilung: **22.05.1991**
(21) Anmeldenummer: 87118324.0
(22) Anmeldetag: 10.12.1987
(51) Int. Cl.: D06B 17/02

(54) **Warenspeicher zum Hindurchtransportieren einer textilen Warenbahn**
Storage device for the transportation of a shut-like textile material
Accumulateur pour le transport d'une matière textile en bande

(30) Priorität: 19.12.1986 DE 3643545
(43) Veröffentlichungstag der Anmeldung: 20.07.1988
(73) Patentinhaber: Brückner Trockentechnik GmbH & Co. KG, D-71229 Leonberg (DE)
(72) Erfinder: Gresens, Harry, D-7141 Benningen/Neckar (DE); Müller, Jörg, D-7050 Waiblingen-Hohenacker (DE)
(74) Vertreter: Tetzner, Volkmar, Dr.-Ing. Dr. jur.

(56) Entgegenhaltungen:
- DE-A- 2 945 621
- FR-A- 2 002 276
- US-A- 3 952 933

## Beschreibung

Die Erfindung betrifft einen Warenspeicher zum Hindurchtransportieren einer textilen Warenbahn zwischen aufeinanderfolgenden Behandlungseinrichtungen, gemäß dem Oberbegriff des Patentanspruches 1.

Das Veredeln von textilen Warenbahnen soll möglichst ohne Unterbrechungen durchgeführt werden können, um konstante Warenqualitäten zu erzeugen. Wenn beispielsweise ein erster Abschnitt einer in irgendeiner Weise behandelten textilen Warenbahn anschließend in einem sogenannten Spannrahmen weiterbehandelt, insbesondere getrocknet und/oder fixiert wird und unmittelbar anschließend ein gleichartiger Abschnitt (gleiche Partie) in genau derselben Weise behandelt werden soll, dann ist es üblich, an das Ende des ersten Warenbahnabschnittes den Anfang des unmittelbar nachfolgenden Warenbahnabschnittes anzunähen. Würde man dazu beispielsweise den Spannrahmen anhalten, um den nachfolgenden Warenbahnabschnitt an den gerade veredelten anzunähen, dann würde dies bedeuten, daß der gerade im Spannrahmen befindliche, stehende Warenbahnabschnitt eine verlängerte Wärmebehandlungszeit erfährt, wodurch er eine abweichende Qualität erhält. Um solche Stillstandszeiten während des Veredelungsprozesses zu vermeiden, werden Warenspeicher verwendet.

Aus der Praxis sind verschiedene Ausführungsarten von Warenspeichern zum Hindurchtransportieren von insbesondere breitgeführten textilen Warenbahnen bekannt.

In der einen bekannten Ausführungsart handelt es sich um einen sogenannten Walzenwarenspeicher, in dem obere und untere Walzenreihen vorgesehen sind und die Warenbahn über eine Vielzahl von Walzen mehrfach hin- und hergeführt wird, wobei der Abstand der oberen Walzenreihe zur unteren Walzenreihe veränderlich ist. Um in diesem Falle an das Ende einer vorauslaufenden Warenbahn den Anfang einer nachfolgenden Warenbahn annähen zu können, ist es somit erforderlich, den Warenspeicher zunächst ausreichend zu füllen, wozu die Zuführge schwindigkeit in den Speicher hinein erhöht und der Abstand zwischen den oberen und unteren Walzenreihen vergrößert wird. Nachdem der Warenspeicher mit einem Teil der Warenbahn gefüllt ist, kann die Zuführgeschwindigkeit entweder verringert oder ganz auf Null herabgesetzt werden, so daß der Annähvorgang erfolgen kann, während der Spannrahmen ohen Unterbrechung weiterearbeitet und dabei den Warenspeicher leert. Wenn der Warenspeicher leer ist, dann muß der Annähvorgang beendet sein, damit die Warenbahn dann wieder mit konstanter Geschwindigkeit nachgespeist werden kann.

Ein solcher Walzenwarenspeicher ist nu mit wesentlichen Nachteilen behaftet. Aufgrund der großen Anzahl und der beweglichen Halterung der Walzen ergibt sich zunächst ein beträchtlicher Konstruktionsaufwand. Darüber hinaus ist zu beachten, daß die vielen aufeinanderfolgenden Walzen keinen zu kleinen Durchmesser haben dürfen und im Hinblick auf ein einfaches Einfädeln der Warenbahn einen ausreichend großen Abstand zueinander haben müssen, der im allgemeinen größer ist als ihr Durchmesser. Hierdurch ergeben sich sehr große Abmessungen für einen Walzenwarenspeicher, wofür in Textilveredelungsanlagen im allgemeinen kein ausreichend großer Platz vorhanden ist.

Aus der Praxis ist es ferner bekannt, einen Warenspeicher der vorausgesetzten Art in Form einer sogenannten J-Box zu verwenden, bei der zwei J-förmig gebogene innere und äußere Seitenbleche mit ausreichend großem Abstand zueinander angeordnet und durch zwei J-förmig ausgearbeitete Seitenwände miteinander verbunden sind (vgl. DE-A-2945621). Auf diese Weise besitzt der J-Box-Warenspeicher einen relativ hohen, senkrechten Schacht zum Zuführen der Warenbahn, einen am unteren Ende dieses Schachtes angeschlossenen Umlenkabschnitt und gegebenenfalls einen kurzen Entnahmeschacht, der im allgemeinen schräg nach oben verlaufend an den Umlenkabschnitt anschließt. Ähnlich wie beim Walzenwarenspeicher wird auch dieser J-Box-Warenspeicher mit Warenbehn gefüllt, indem die Warenbahn mit erhöhter Zuführgeschwindigkeit (Voreilung) in den aufrechten Zuführschacht eingespeichert wird. Die Warenbahn rutscht dabei durch den Zuführschacht nach unten und kann aus dem gekrümmten Umlenkabschnitt bzw. aus dem daran anschließenden Entnahmeschacht entnommen und der nachfolgenden Behandlungseinrichtung (z. B. Spannrahmen) zugeführt werden.

Aufgrund ihrer Gestalt und konstruktiven Ausführung können diese bekannten J-Box-Warenspeicher jedoch nicht völlig entleert werden, da sonst die Warenbahn an den Blechen entlangschleifen würde, mit der Folge einer Beschädigung der zu veredelnden Warenbahn.

Für bestimmte Warenbahnarten ist es nun aber von Bedeutung, daß sie nicht lange in gefalteter Form zwischengespeichert werden, weil sonst dauerhafte Faltenmarkierungen zu befürchten sind. Diese Warenabhnarten müssen daher in den zuvor erläuterten Warenspeicher so eingefahren werden, daß sie darin nur während des relativ kurzen Warenbahn-Partiewechselvorganges zwischengespeichert werden; anschließend müssen sie sofort wieder aus dem Speicher herausgefahren werden, so daß sie im normalen Betrieb diesen Warenspeicher faltenfrei durchlaufen können.

Der Erfindung liegt daher die Aufgabe zugrunde, einen Warenspeicher der im Oberbegriff des Pa tentanspruches 1 vorausgesetzten Art in der Weise weiterzubilden, daß bei relativ einfacher und raumsparender Konstruktion ein schonendes und zuverlässiges Hindurchführen einer textilen Warenbahn und im Bedarfsfalle ein ausreichendes Speichervermögen zumindest im Bereich des Zuführschachtes gewährleistet ist.

Diese Aufgabe wird erfindungsgemäß durch die im Kennzeichen des Anspruches 1 angegebenen Merkmale gelöst.

Bei dieser erfindungsgemäßen Ausführungsform sorgt das am oberen Ende des Umlenkabschnittes sowie in dessen Übergangsbereich vom unteren Zuführschachtende zum unteren Entnahmeschachtende angeordnete rotierende Umlenkorgan dafür, daß die durch den Speicherbehälter hindurchzutransportierende Warenbahn sowohl dann, wenn diese Warenbahn frei durch den Speicherbehälter hindurchtransportiert wird, als auch dann, wenn diese Warenbahn im angestauten, also gespeicherten Zustand den Speicherbehälter passiert, stets zuverlässig und schonend unten umgelenkt und geführt wird. Die Warenbahn kann dabei vollkommen problemlos aus dem Entnahmeschacht nach oben entnommen werden, d. h. die nachgeordnete Behandlungseinrichtung für die Warenbahn kann unterbrechungslos arbeiten. Um bei den heutzutage hohen Maschinengeschwindkigkeiten, mit denen nachfolgende Behandlungseinrichungen arbeiten, eine ausreichend lange Zeit für eine entsprechende Manipulation (z. B. Annähen eines neuen Warenbahnanfanges an ein bereits weiterbehandeltes Warenbahnende) im Bereich des Zuführschachtes des Warenspeichers zu erhalten, muß in diesen Warenspeicher eine ausreichend große Warenmenge hineinpassen. Dies be dingt eine ausreichende Höhe der Schächte zum Zuführen und Entnehmen der Warenbahn, wodurch sich ein entsprechend großer Abstand zwischen dem Umlenkorgan im Umlenkabschnitt und den entsprechenden Transporteinrichtungen oberhalb der Schächte ergibt.

Damit die Warenbahn bei ihrem freien Hindurchtransportieren (wenn also kein Speichereffekt gewünscht und erforderlich ist) selbst bei sehr hohan Schächten stets einwandrei durch den Speicherbehälter durchgeführt werden kann, ist im Bereich zwischen den unteren und oberen Enden beider Schächte je eine von den einander benachbarten Innenseiten beider Schächte aus in den Schachtquerschnitt hineinbewegbare Brechwalze vorgesehen, d. h. in den gebundenen Warenlauf wird jeweils eine Brechwalze in den Warenweg hineinbewegt, wodurch eine gewünschte Stabilisierung des Warenbahnlaufes gewährleistet wird.

Gemäß einer vorteilhaften Ausgestaltung der Erfindung ist der Speicherbehälter im Vertikalschnitt etwa U-förmig ausgeführt, wobei die etwa gleichhohen Zuführ- und Entnahmeschächte im wesentlichen parallel zueinander verlaufen und die beiden U-Schenkel bilden und wobei die einander benachbarten Innenseiten dieser beiden Schächte einen Abstand voneinander aufweisen, der kleiner ist als der Durchmesser des rotierenden Umlenkorgans. Diese Ausführung ermöglicht beliebig hohe Schächte, in die die Warenbahn im wesentlichen senkrecht zugeführt und aus denen diese Warenbahn im wesentlichen senkrecht wieder heraustransportiert werden kann. Hierdurch kann eine verhältnismäßig große Speicherkapazität auf relativ engem Raum (raumsparend) erzielt werden. Die beiden Schächte können dabei relativ dicht aneinander angeordnet sein, wobei ihre einander benachbarten Innenseiten nur einen verhältnismäßig kleinen Abstand zueinander besitzen. Da das rotierende Umlenkorgan dabei einen gegenüber dem Abstand der beiden benachbarten Schachtinnenseiten etwas größeren Durchmesser aufweist, wird ein Entlangschleifen der Warenbahn an den Schachtinnenseiten vermieden.

Weitere Einzelheiten und zweckmäßige Ausgestaltungen der Erfindung sind Gegenstand der übrigen Unteransprüche.

Die Erfindung sei im folgenden anhand der Zeichnung näher erläutert. Diese Zeichnung zeigt in einer einzigen Fig. einen weitgehend schematisch gehaltenen vertikalen Längsschnitt (betrachtet in Warenbahn-Transportrichtung) durch den erfindungsgemäßen Warenspeicher.

Dieser erfindungsgemäße Warenspeicher 1 ist so ausgeführt, daß eine textile Warenbahn 2 in breitgeführtem Zustand in Richtung der Pfeile 3 durch ihn hindurchtransportiert werden kann. Dies bedeutet, daß die Warenbahn 2 einerseits (bei der normalen, fortlaufenden Behandlung der Warenbahn) ohne wesentlichen Speichereffekt fortlaufend durch den einen wesentlichen Teil des Warenspeichers bildenden Speicherbehälter 4 hindurchgeleitet wird (vgl. in dicken, strickpunktierten Linien dargestellt Warenbahn 2), während andererseits ein ausreichend großer Warenvorrat im Speicherbehälter 4 eingespeichert werden kann, indem die Warenbahn 2 mit erhöhter Zuführgeschwindigkeit in den Speicherbehälter 4 hineintransportiert, jedoch weiterhin mit normaler Geschwindigkeit aus diesem Speicherbehälte 4 heraustransportiert wird (dieser Zustand ist in dünneren Strich-Punkt-Strich-Linien in der Zeichnung dargestellt, wobei der gespeicherter Warenvorrat mit 2a angedeutet ist). Es handelt sich bei diesem Warenspeicher 1 um einen trockenen Warenspeicher, d. h. es erfolgt keinerlei Naßbehandlung der Warenbahn 2 (d. h. kein Flottenbad bzw. keine Flüssigkeitsauftragseinrichtungen vorhanden), obwohl die Warenbahn selbst zuvor naßbehandelt oder in sonstiger Weise imprägniert worden sein kann. Warenspeicher dieser Art werden im allgemeinen vor Weiterbehandlungseinrichtungen, wie z. B. Spannrahmen zum Trocknen und Fixieren einer veredelten Warenbahn, angeordnet.

Der veranschaulichte Warenspeicher 1 enthält als wesentliche Einrichtungsteile den bereits erwähnten Speicherbehälter 4 mit einem aufrechten Zuführschacht 5, einem am unteren Ende dieses Zuführschachtes 5 unmittelbar angeschlossenen, etwa um 180° umlenkenden Umlenkabschnitt 6 und mit einem gegenüberliegend vom Zuführabschnitt 5 an den Umlenkabschnitt 6 angeschlossenen Entnahmeschacht 7, sowie eine oberhalb des Zuführschachtes 5 angeordnete erste Transporteinrichtung 8 zum Zuführen der Warenbahn 2 in den Speicherbehälter 4 und eine im wesentlichen oberhalb des Entnahmeschachtes 7 angeordnete zweite Transporteinrichtung 9 zum Abführung der Warenbahn 2 aus dem Speicherbehälter 4.

Wie in der Zeichnung dargestellt ist, hat der Speicherbehälter 4 im Vertikalschnitt (d. h. im vertikalen Längsschnitt mit Bezug auf die Warenbahn-Transportrichtung) eine etwa U-Form, bei der die beiden etwa gleichhohen Schächte 5 und 7 etwa vertikal und im wesentlichen parallel zueinander verlaufen und die beiden U-Schenkel bilden, die an ihren unteren Enden im wesentlichen übergangslos durch den Umlenkabschnitt 6 miteinander verbunden sind, so daß sich ein fortlaufender, U-förmiger Schacht ergibt. Diese beiden Schächte 5 und 7 liegen mit ihren Innenseiten (Innenwänden) mit relativ geringem Abstand eng nebeneinander und weisen einen ausreichend großen Innenquerschnitt auf, der dem gewünschten Speichervolumen sowie den bevorzugt zu behandelnden Warenbahnen angepaßt ist.

Am oberen Ende, d. h. gewissermaßen die obere Begrenzungswand, des Umlenkabschnittes 7 sowie in dessen Übergangsbereich von unteren Zuführschachtende zum unteren Entnahmeschachtende ist ein rotierendes Umlenkorgan für die Warenbahn 2 angeordnet, das bei diesem bevorzugten Ausführungsbeispiel durch eine Umlenkwalze 10 gebildet ist. Diese Umlenkwalze 10 ist frei drehbar in den einander gegenüberliegenden Seitenwänden des Speicherbehälters 4 gelagert (nicht näher veranschaulicht, da übliche Lagerung), und sie ist ortsfest angeordnet. Der Durchmesser dieser Umlenkwalze 10 ist - wie in der Zeichnung veranschaulicht - etwas größer gehalten als der Abstand der einander benachbarten Innenseiten 5a und 7a der beiden Schächte 5 und 7, so daß die Warenbahn 2 bei ihrem freien Durchlauf durch den Speicherbehälter 4 nicht an den Innenwänden entlangschleifen kann.

Im Bereich zwischen den unteren und oberen Enden beider Schächte 5, 7 ist je ein von den einander benachbarten Schachtinnenseiten 5a und 7a aus in den Schachtquerschnitt des zugehörigen Schachtes 5 bzw. 7 hineinbewegbare Brechwalze 11 bzw. 12 vorgesehen. Diese beiden Brechwalzen 11 und 12 sind mit Abstand und parallel zueinander auf gegenüberliegenden Seiten eines gemeinsamen Schwenkrahmens 13 gelagert, der um eine parallel zu den Brechwalzen 11, 12 sowie zur Drehachse 10a der Umlenkwalze verlaufende Schwenkachse 14 zwischen einer ersten, aktiven Stellung (vgl. ausgezogene Linien in der Zeichnung) und einer zweiten, Ruherstellung (vgl. strichpunktierte Stellung in der Zeichnung) schwenkbar ist. In der ersten, aktiven Stellung des Schwenkrahmens 13 sind die beiden Brechwalzen 11, 12 zwecks Warenbahnführung in den jeweils zugehörigen Schacht 5 bzw. 7 eingeschwenkt, während in der zweiten, Ruhestellung der Schwenkrahmen 13 vorzugsweise etwa senkrecht gehalten ist und die beiden Brechwalzen 11, 12 aud dem Bereich der in den Schächten 5, 7 befindlichen Warenbahn 2 herausgeschwenkt sind. Der Schwenkrahmen 13 ist dabei nach Art eines zweiarmigen (vorzugsweise gleicharmigen) Hebels ausgeführt, wobei an dem einen Hebelarm 13a ein geeigneter Schwenkantrieb 15 angreift. Bei diesem Schwenkantrieb kann es sich um jeden geeigneten motorischen oder manuellen Antrieb handeln; bevorzugt wird jedoch ein Antrieb in Form einer herkömmlichen druckmittelbetriebenen Zylinder-Kolben Einheit 15 (wie dargestellt), deren eines Ende auf der Außenseite des Speicherbehälters 4 ortsfest an einer geeigneten Halterung 16 gelarger sein kann.

Wie ferner in der Zeichnung zu erkennen ist, wird es bei diesem Ausführungsbeispiel des Warenspeichers 1 vorgezogen, den Schwenkrahmen 13 mit seinen Hebelarmen so auszubilden, daß er in seiner Ruhestellung im Bereich zwischen den einander benachbarten Innenseiten 5a und 7a der beiden Schächte 5, 7 aufgenommen ist (vgl. strichpunktierte Darstellung in der Zeichnung).

Die oberhalb des Zuführschachtes 5 vorgesehene erste Transporteinrichtung 8 enthält eine Anzahl von in üblicher Weise ausgeführten, mit zum Teil unterschiedlichen Durchmessern versehenen Transport- und Führungswalzen 17, von denen die - in Warenbahn-Transportrichtung (Pfeil 3) betrachtet - letzte Walze 17a so über dem oberen Ende des Zuführschachtes 5 angeordnet ist, daß die Warenbahn 2 etwa vertikal und mittig von oben her in diesen Schacht 5 zugeführt werden kann.

Die zu einem wesentlichen Teil oberhalb des Entnahmeschachtes 7 vorgesehene zweite Transporteinrichtung 9 enthält ebenfalls eine in geeigneter Weise und herkömmlicher Ausführung zusammengeordnete Anzahl von Transport- und Führungswalzen 18, von denen zumindest die - wiederum in Warenbahn-Transportrichtung (Pfeil 3) betrachtet - erste Walze 18a so über dem oberen Ende dieses Entnahmeschachtes 7 angeordnet ist, daß die Warenbahn 2 im wesentlichen vertikal und mittig aus diesem Schacht 7 heraustransportiert werden kann.

Darüber hinaus kann es bei dieser Transporteinrichtung 9 noch vorteilhaft sein, wenn - in Transportrichtung (Pfeil 3) der Warenbahn 2 betrachtet - eine der hinteren Walzen 18b in Form einer in vertikaler Richtung auf- und abbewegbaren Tänzerwalze 18b ausgebildet und gehaltert ist (wie bei Vorrichtungen dieser Art an sich bekannt).

Zwischen dem oberen Ende des Zuführschachtes 5 und der letzten Walze 17a der ersten Transporteinrichtung 8 kann ferner eine zu- und abschaltbare Eintafelvorrichtung 19 üblicher Ausführung angeordnet sein, um die Warenbahn 2 im gefalteten Zustand in den Speicherbehälter 4, insbesondere in den Zuführschact 5 und den daran anschließenden Umlenkabschnitt 6 einspeicheren zu können, wie es in der Zeichnung durch den gefalteten Zustand des eingespeicherten Warenvorrats 2a schematisch angedeutet ist.

Damit die Warenbahn 2 im Bedarfsfalle einerseits weiterhin bei normaler Transportgeschwindigkeit mit Hilfe der zweiten Transproteinrichtung 9 aus dem Entnahmeschacht 7 heraustransportiert, jedoch in gewünschter Weise im Umlenkabschnitt 6 und Zuführschacht 5 gespeichert werden kann, ist es zweckmäßig, die Transport- und Führungswalzen 17 und 17a der ersten Transporteinrichtung 8 (oberhalb des Zuführschachtes 5) mit variabler Transportgeschwindigkeit anzutreiben. Auf diese Weise können diese Transport- und Führungswalzen 17, 17a beim normalen Durchlauf der Warenbahn 2 durch den Speicherbehälter 4 mit derselben Geschwindigkeit wie die Transport- und Führungswalzen 18, 18a, 18b der zweiten Transporteinrichtung 9 angetrieben werden, während sie zur Schaffung eines gespeicherten Warenvorrates 2a im Speicherbehälter 4 mit entsprechend erhöhter Transportgeschwindigkeit angetrieben werden; nach Erreichen eines ausreichend großen Warenvorrates 2a im Speicherbehälter 4 kann die Transportgeschwindigkeit dieser Walzen 17, 17a deutlich herabgesetzt oder sogar vorübergehend vollkommen abgestellt werden, um beispielsweise ein Annähen einer neuen Warenbahn (neue Warenpartie) zu ermöglichen.

Im allgemeinen wird es ausreichend sein, den Speicherbehälter 4 in der oben beschriebenen und in der Zeichnung veranschaulichten Weise mit zwei Brechwalzen, d.h. für jeden Schacht 5, 7 eine Brechwalze 11 bzw. 12, im mittleren Bereich seiner Höhe auszuführen, um bei den heutigen hohen Transportgeschwindigkeiten eine ausreichende Zeit für die Manipulation am stillstehenden Warenbahnende zu erhalten (mit entsprechend großem Warenvorrat im Speicherbehälter 4). Bei sehr hohen Schächten des Speicherbehälters 4 kann es jedoch mitunter vorteilhaft sein, zusätzlich zu den von innen nach außen in den Schachtquerschnitt hineinbewegbaren ersten Brechwalzen 11, 12 in jedem Schacht oberhalb und/oder unterhalb dieser ersten Brechwalzen wenigstens eine zweite Brechwalze vorzusehen, die dann jedoch von der Schachtaußenwand in den Schachtquerschnitt hineinbewegbar ist, damit ein ausreichend starker Zick-Zack-Verlauf und somit eine ausreichend gut Umschlingung der Brechwalzen gewährleistet ist.

Es versteht sich ferner von selbst, daß insbesondere die beiden ersten Brechwalzen 11, 12 in jeder geeigneten Weise, d. h. mit allen geeigneten Mitteln von den Schachtinnenseiten in den zugehörigen Schachtquerschnitt hineinbewegt werden können, beispielsweise auch mit Hilfe von Schlitten- oder Schienenführungen. Die oben anhand der Zeichnung erläuterte Ausführungsart der Schwenkbarkeit (mit Schwenkrahmen 13) stellt jedoch konstruktiv eine besonders einfache und vorteilhafte Lösung dar.

Bei dem oben beschriebenen Warenspeicher gemäß der vorliegenden Erfindung kann es ferner besonders vorteilhaft sein, im Bereich des Wareneinlaufs (also im Bereich vor dem Zuführschacht 5) und im Bereich des Warenauslaufs (also hinter dem Entnahmeschacht 7) je einen Impulszähler an sich bekannter Ausführung anzuordnen, deren Impulse so gespeichert werden, daß eine Übersicht über den jeweils eingespeicherten Warenbahnvorrat entsteht und die beim Entleeren des Speicherbehälters 4 bei einer bestimmten Warenbahmenge ein Signal an die Antriebseinrichtung für die oberhalb des Zuführschachtes 5 vorgesehene erste Transporteinrichtung 8 (zum Einspeisen der Warenbahn in den Speicherbehälter 4) geben, damit diese Antriebseinrichtung so eingestellt werden kann, daß die Transportgeschwindigkeit in einem einstellbaren Verhältnis zur Maschinengeschwindigkeit der Behandlungseinrichtung steht, damit damm beim Ansprechen der Tänzerwalze 18b nur eine kleine Geschwindigkeitsdifferenz ausgeglichen bzw. synchronisiert werden muß.

## Patentansprüche

1. Warenspeicher zum Hindurchtransportieren einer textilen Warenbahn zwischen aufeinanderfolgenden Behandlungseinrichtungen, enthaltend
a) einen Speicherbehälter (4) mit einem im wesentlichen aufrechten Zuführschacht (5), einem am unteren Ende dieses Zuführschachtes unmittelbar angeschlossenen Umlenkabschnitt (6) und einem gegenüberliegend von Zuführschacht an den Umlenkabschnitt angeschlossenen Entnahmeschacht (7),
b) oberhalb des Zuführschachtes (5) und des Entnahmeschachtes (7) angeordnete Transporteinrichtungen (8, 9) zum Zu- und Abführen der Warenbahn (2),
dadurch gekennzeichnet, daß
c) am oberen Ende des Umlenkabschnittes (6) sowie in dessen Übergangsbereich von unteren Zuführschachtende zum unteren Entnahmeschachtende ein rotierendes Umlenkorgan (10) für die Warenbahn (2) angeordnet ist;
d) im Bereich zwischen den unteren und oberen Enden beider Schächte (5, 7) je eine von den einander benachbarten Innenseiten (5a, 7a) beider Schächte aus in den Schachtquerschnitt des zugehörigen Schachtes hineinbewegbare Brechwalze (11, 12) vorgesehen ist.

2. Warenspeicher nach Anspruch 1, dadurch gekennzeichnet, daß der Speicherbehälter (4) im Vertikalschnitt etwa U-förmig ausgeführt ist, wobei die beiden etwa gleich hohen Schächte (5, 7) im wesentlichen parallel zueinander verlaufen und die beiden U-Schenkel bilden und wobei die einander benachbarten Innenseiten (5a, 7a) der beiden Schächte einen Abstand voneinander aufweise, der kleiner ist als der Durchmesser des rotierenden Umlenkorgans (10).

3. Warenspeicher nach Anspruch 2, dadurch gekennzeichnet, daß über dem oberen Ende des Zuführschachtes (5) wenigstens eine Transportwalze (17, 17a) für ein vertikales, mittiges Zuführen der Warenbahn (2) und über dem oberen Ende des Entnahmeschachtes (7) wenigstens eine Transport- und Führungswalze (18, 18a) für ein vertikales, mittiges Heraustransportieren der Warenbahn (2) vorgesehen ist.

4. Warenspeicher nach Anspruch 1, dadurch gekennzeichnet, daß die beiden Brechwalzen (11, 12) mit Abstand und parallel zueinander auf gegenüberliegenden Seiten eines gemeinsamen Schwenkrahmens (13) frei drehbar gelagert sind, der um eine parallel zu den Brechwalzen sowie zur Drehachse (10a) des rotierenden Umlenkorgans (10) verlaufende Schwenkachse (14) zwischen einer ersten, aktiven Stellung, in der die beiden Brechwalzen (11, 12) zwecks Warenbahnführung in den jeweils zugehörigen Schacht (5, 7) eingeschwenkt sind, und einer zweiten, Ruhestellung schwenkbar ist, in der der Schwenkrahmen (13) etwa senkrecht gehalten ist und die beiden Brechwalzen aus dem Bereich der in den Schächten befindlichen Warenbahn (2) herausgeschwenkt sind.

5. Warenspeicher nach Anspruch 4, dadurch gekennzeichnet, daß der Schwenkrahmen (13) nach Art eines zweiarmigen Hebels ausgeführt ist und daß an dem einen Heberlarm (13a) ein Schwenkantrieb (15) angreift.

6. Warenspeicher nach Anspruch 4, gekennzeichnet durch eine solche Ausbildung des Schwenkrahmens (13), daß dieser Schwenkrahmen in seiner Ruhestellung im Bereich zwischen den einander benachbarten Innenseiten (5a, 7a) der beiden Schächte (5, 7) aufgenommen ist.

7. Warenspeicher nach Anspruch 3, dadurch gekennzeichnet, daß zwischen dem oberen Ende des Zuführschachtes (5) und der Transport- und Führungswalze (17a) eine zu- und abschaltbare Eintrafelvorrichtung (19) zum gefalteten Einspeichern der Warenbahn (2) in den Speicherbehälter (4) vorgesehen ist.

8. Warenspeicher nach Anspruch 3, dadurch gekennzeichnet, daß die über dem oberen Ende des Zuführschachtes (5) befindliche(n) Transport-und Führungswalze(n) mit variabler Transportgeschwindigkeit antreibbar ist (sind).

9. Warenspeicher nach Anspruch 1, dadurch gekennzeichnet, daß das rotierende Umlenkorgan im Umlenkabschnitt (6) durch eine frei drehbar gelagerte, ortsfest angeordnete Umlenkwalze (10) gebildet ist.

10. Warenspeicher nach Anspruch 1, dadurch gekennzeichnet, daß bei sehr hohen Schächten zusätzlich zu den von innen nach außen in den Schachtquerschnitt hineinbewegbaren ersten Brechwalzen (11, 12) in jedem Schacht oberhalb und/oder unterhalb dieser ersten Brechwalzen wenigstens eine zweite Brechwalze vorgesehen ist, die von der Schachtaußenwand in den Schachtquerschnitt hineinbewegbar ist.

## Claims

1. Material store for the through transport of a length of textile material between successive treatment machines, containing
a) a storage vessel (4) with a substantially upright delivery shaft (5), a turn-round section (6) connected directly to the lower end of this delivery shaft. and an extraction shaft (7) connected to the turn-round section opposite the delivery shaft.
b) transport arrangements (8, 9) arranged above the delivery shaft (5) and the extraction shaft (7) to deliver and remove the length of material (2),
characterised in that
c) a rotating turn-round device (10) for the length of material (2) is arranged at the upper end of the turn-round section (6) and in the transition region thereof from the lower end of the delivery shaft to the lower end of the extraction shaft;
d) a break roller (11, 12) which can be moved into the cross-section of the appertaining shaft. from the adjacent inner faces (5a, 7a) of the two shafts is provided in the region between the lower and upper ends of each of the two shafts (5, 7).

2. Material store as claimed in claim 1, characterised in that the storage vessel (4) is of approximately U-shaped construction in vertical section, the two shafts (5, 7) are of approximately the same height and extend substantially parallel to one another and form the two arms of the U, and the distance between the adjacent inner faces (5a, 7a) of the two shafts is smaller than the diameter of the rotating turn-round device (10).

3. Material store as claimed in claim 2, characterised in that at least one transport roller (17, 17a) is provided above the upper end of the delivery shaft (5) for vertical, central delivery of the length of material (2), and at least one transport and guide roller (18, 18a) is provided above the upper end of the extraction shaft (7) for vertical, central removal of the length of material (2).

4. Material store as claimed in claim 1, characterised in that the two break rollers (11, 12) are mounted a certain distance apart and parallel to one another on opposite sides of a common pivot frame (13) so as to be freely rotatable, the said pivot frame being pivotable about an axis (14) which runs parallel to the break rollers and to the axis of rotation (10a) of the rotating turn-round device (10) between a first, active position in which the two break rollers (11, 12) are pivoted into the appertaining shafts (5, 7) for the purpose of guiding the length of material and a second, rest position in which the pivot frame (13) is kept approximately vertical and the two break rollers are pivoted out of the region of the length of material (2) located in the shafts.

5. Material store as claimed in claim 4, characterised in that the pivot frame (13) is constructed in the manner of a two-armed lever and a pivot drive (15) engages on one lever arm (13a).

6. Material store as claimed in claim 4, characterised in that the pivot frame (13) is constructed In such a way that in its rest position it is accommodated in the region between the adjacent inner faces (5a, 7a of the two shafts 5, 7).

7. Material store as claimed in claim 3, characterised in that a layering device (19) which can be switched on and off is provided between the upper end of the delivery shaft (5) and the transport and guide roller (17a) to feed the length of material (2) in the folded state into the storage vessel (4).

8. Material store as claimed in claim 3, characterised in that the transport and guide roller(s) located above the upper end of the delivery shaft (5) can be driven at a variable transport speed.

9. Material store as claimed in claim 1, characterised in that the rotating turn-round device in the turn-round section (6) is formed by a turn-round roller (10) which is arranged so as to be stationary and is mounted so as to be freely rotatable.

10. Material store as claimed in claim 1, characterised in that in the case of very high shafts, in addition to the first break rollers (11, 12) which can be moved outwards from the interior into the cross-section of the shaft., at least one second break roller is provided in each shaft above and/or below these first break rollers and is movable from the outer wall of the shaft into the cross-section of the shaft .

## Revendications

1. Accumulateur de transfert d'une nappe continue de produit textile entre des dispositifs successifs de traitement, comprenant
a) - une cuve (4) comportant une colonne sensiblement verticale d'introduction (5), un tronçon de renvoi (6) raccordé directement à l'extrémité inférieure de cette colonne d'introduction et une colonne de prélèvement (7) située en face de la colonne d'introduction et raccordée au tronçon de renvoi,
b) - des dispositifs de transport (8,9 ) disposés au-dessus de la colonne d'introduction (5) et de la colonne de prélèvement (7) et destinés à l'amenée et à l'évacuation de la nappe de produit (2),
caractérisé en ce que
c) - un organe rotatif (10) de renvoi de la nappe de produit (2) est disposé à l'extrémité supérieure du tronçon de renvoi (6) ainsi qu'à sa transition de l'extrémité inférieure de la colonne d'introduction à l'extrémité inférieure de la colonne de prélèvement;
d) - un cylindre de déviation (11, 12) mobile des côtés intérieurs voisins (5a, 7a) de chacune des deux colonnes vers l'intérieur de la section de ces dernières est prévu entre les extrémités inférieure et supérieure de chacune des deux colonnes (5,7).

2. Accumulateur selon la revendication 1, caractérisé en ce que la cuve (4) est conformée en coupe verticale approximativement en étrier, les deux colonnes (5, 7) sensiblement de même hauteur étant sensiblement parallèles et formant les deux ailes de l'étrier et les côtés intérieurs voisins (5a, 7a) des deux colonnes étant à une distance l'un de l'autre qui est inférieure au diamètre de l'organe rotatif de renvoi (10).

3. Accumulateur selon la revendication 2, caractérisé en ce qu'au moins un cylindre de transport (17, 17a) est prévu au-dessus de l'extrémité supérieure de la colonne d'introduction (5) de manière à assurer une introduction verticale et centrée de la nappe de produit (2) et au moins un cylindre de transport et de guidage (18, 18a) est prévu au-dessus de l'extrémité supérieure de la colonne de prélèvement (7) de manière à assurer une extraction verticale et centrée de la nappe de produit (2).

4. Accumulateur selon la revendication 1, caractérisé en ce que les deux cylindres de déviation (11, 12) sont montés librement rotatifs à distance l'un de l'autre et parallèlement sur les côtés opposés d'un châssis oscillant commun (13) qui est basculable autour d'un axe (14) parallèle aux cylindres de déviation ainsi qu'à l'axe de rotation (10a) de l'organe rotatif de renvoi (10), ce châssis (13) étant basculable entre une première position active dans laquelle les deux cylindres de déviation (11, 12) sont introduits dans chacune des colonnes correspondantes (5, 7) afin de guider la nappe de produit et une seconde position de repos dans laquelle il est maintenu sensiblement verticalement et dans laquelle les deux cylindres de déviation sont écartés de la zone dans laquelle la nappe de produit (2) se trouve dans les colonnes.

5. Accumulateur selon la revendication 4, caractérisé en ce que le châssis oscillant (13) est conformé en genre de levier double et en ce qu' une commande de basculement (15) attaque l'un des bras de levier ( 13a).

6. Accumulateur selon la revendication 4, caractérisé par une conformation telle du châssis oscillant (13) que, lorsqu'il est en positon de repos, il soit logé entre les côtés intérieurs voisins (5a, 7a) des deux colonnes (5, 7).

7. Accumulateur selon la revendication 3, caractérisé en ce qu'un dispositif enclenchable et déclenchable d'empilage (19), destiné à former des replis dans la nappe de produit (2) emmagasinée dans la cuve (4) de l'accumulateur, est prévu entre l'extrémité supérieure de la colonne d'introduction (5) et le cylindre de transport et de guidage (17a).

8. Accumulateur selon la revendication 3, caractérisé en ce que le ou les cylindres de transport et de guidage se trouvant au-dessus de l'extrémité supérieure de la colonne d'introduction (5) est ou sont commandés à vitesse variable de transport.

9. Accumulateur selon la revendication 1, caractéricé en ce que l'organe rotatif de renvoi situé dans le tronçon de renvoi (6) est formé d'un cylindre de renvoi (10) monté librement rotatif et disposé en position fixe.

10. Accumulateur selon la revendication 1, caractérisé en ce que, lorsque les colonnes sont très hautes, au moins un second cylindre de déviation mobile de la cloison extérieure vers l'intérieur de la section de la colonne est prévu dans chaque colonne en plus des premiers cylindres de déviation (11, 12) mobiles de l'intérieur vers l'extérieur pour pénétrer dans la section des colonnes, ce second cylindre de déviation étant prévu audessus et/ou au-dessous de ce premier cylindre de déviation
